# EUROPÄISCHE PATENTSCHRIFT

(11) **EP 3 303 707 B1**
(45) Veröffentlichungstag und Bekanntmachung des Hinweises auf die Patenterteilung: **26.06.2019**
(21) Anmeldenummer: 16728596.4
(22) Anmeldetag: 24.05.2016
(51) Int. Cl.: E01D 19/12, E01D 21/00

(54) **VERFAHREN ZUR HERSTELLUNG EINER FAHRBAHNPLATTE FÜR EINE BRÜCKE**
METHOD FOR PRODUCING A ROADWAY PLATE FOR A BRIDGE
PROCÉDÉ DE FABRICATION D'UNE DALLE DE TABLIER POUR UN PONT

(30) Priorität: 27.05.2015 AT 3322015
(43) Veröffentlichungstag der Anmeldung: 11.04.2018
(73) Patentinhaber: Kollegger, Johann, 3400 Klosterneuburg (AT)
(72) Erfinder: KOLLEGER, Johann, 3400 Klosterneuburg (AT); FUCHS, Kerstin, 3542 Gföhl (AT)
(74) Vertreter: Patentanwaltskanzlei Matschnig & Forsthuber OG
(86) Internationale Anmeldenummer: PCT/AT2016/050158
(87) Internationale Veröffentlichungsnummer: WO 2016/187634

(56) Entgegenhaltungen:
- WO-A1-2009/043748
- CN-A- 104 631 343
- DE-C1- 19 544 557

## Beschreibung

Die Erfindung betrifft ein Verfahren zur Herstellung einer Fahrbahnplatte mit untenliegenden Fertigteilplatten und einer darüber angeordneten Aufbetonschicht aus Ortbeton für eine Brücke, sowie nach diesem Verfahren hergestellte Fahrbahnplatten.

Die Herstellung einer Fahrbahnplatte mit untenliegenden Fertigteilplatten und einer darüber angeordneten Aufbetonschicht für eine Brücke mit Längsträgern aus Stahl wird in "Beton- und Stahlbetonbau", Heft 2, 2015, Seiten 131 bis 137, beschrieben. Die dabei verwendeten Fertigteilplatten sind 0,12 m dick. Sie sind im Bauzustand entlang von gegenüberliegenden Rändern auf einer Stahlträgerkonstruktion aufgelagert. Der Abstand der Querträger der Stahlträgerkonstruktion beträgt 3,5 m. Die zahlreichen Querträger aus Stahl sind allerdings teuer in der Herstellung.

Aus der DE 195 44 557 C1 ist ein Schalwagen für die Herstellung einer Betonfahrplatte einer Verbundbrücke bekannt. Nachteilig an dieser Ausführung ist zumindest, dass der Schalwagen aufwendig konstruiert ist und mehrere Hebeeinrichtungen aufweist, die als Schubkolbentriebe mit Kolbenstangen ausgeführt sind. Weiters ist von Nachteil, dass bei der Herstellung der Betonfahrbahnplatte nach dem in der DE 195 44 557 C1 beschriebenen Pilgerschrittverfahren der Schalwagen angehoben bzw. abgesenkt werden muss.

Die Herstellung einer auskragenden Fahrbahnplatte mit untenliegenden Fertigteilplatten und einer darüber angeordneten Aufbetonschicht für eine Brücke mit Längsträgern aus Stahlbeton wird in der KR 20110127629 A beschrieben. Stahlrohre und Stahlprofile werden zu einer A-förmigen Stützkonstruktion zusammengefügt. Am oberen Ende der Stützkonstruktion werden drei Zugglieder befestigt. Zwei Zugglieder sind mit dem auskragenden Teil der Fertigteilplatten verbunden. Das dritte Zugglied dient zur Stabilisierung der Stützkonstruktion und ist mit einem aus dem Längsträger herausragenden Bügel aus Betonstahl verbunden. Die in den Fertigteilplatten im Bauzustand infolge des Eigengewichts und des Aufbringens der Aufbetonschicht auftretende horizontale Druckkraft wird über Kontaktpressung durch den Fußpunkt der Stützkonstruktion in aus dem Längsträger herausragende Bügel aus Betonstahl geleitet (Fig. 3 in KR 20110127629 A).

Nachteilig bei dem in der KR 20110127629 A dargestellten Verfahren zur Herstellung einer Kragplatte ist, dass über die Stützkonstruktion und die Zugglieder im Bauzustand planmäßig ein Torsionsmoment in den Längsträger eingeleitet wird. Die Aufnahme dieses Torsionsmoments durch den Längsträger und die Ableitung an den Pfeilern oder am Widerlager verursacht zusätzliche Kosten. Üblicherweise werden Fahrbahnplatten aus Stahlbeton so gebaut, dass infolge des Eigengewichts der Fahrbahnplatte keine oder nur geringe Torsionsmomente in die Längsträger eingeleitet werden.

Weiters sind die gemäß der KR 20110127629 A schräg angeordneten Zugglieder nachteilig für das Verlegen der Bewehrung und das Herstellen der Ortbetonschicht. Nachteilig ist auch, dass zwischen der Aufkantung, in der die Verankerungen der Fertigteilplatten für die Zugglieder angeordnet sind, und der Ortbetonschicht eine durchgehende Arbeitsfuge an der Oberseite der Fahrbahnplatte in Längsrichtung der Brücke entsteht. In dieser Arbeitsfuge kann es zu einer Rissbildung kommen, die das Einsickern von Wasser in die Fahrbahnplatte ermöglicht.

Es ist somit Aufgabe der vorliegenden Erfindung, ein Verfahren zur Herstellung einer Fahrbahnplatte mit untenliegenden Fertigteilplatten und einer darüber angeordneten Aufbetonschicht zu schaffen, das die Herstellung von Kragplatten und die Herstellung von Platten, die auf zwei benachbarten Längsträgern einer Brücke aufgelagert sind, ermöglicht, ohne auf die Unterstützung der Fertigteilplatten durch eine unter der Fahrbahnplatte angeordnete Stahlträgerkonstruktionen angewiesen zu sein, das wirtschaftliche und technische Vorteile gegenüber den bekannten Verfahren bietet und das sowohl für Längsträger aus Stahl, Stahlbeton und Spannbeton geeignet ist.

Diese Aufgabe wird durch die im kennzeichnenden Teil von Anspruch 1 angegebenen Verfahrensschritte gelöst. Vorteilhafte Weiterbildungen der Erfindung sind in den Unteransprüchen definiert.

Bei dem erfindungsgemäßen Verfahren zur Herstellung einer Fahrbahnplatte mit untenliegenden Fertigteilplatten und einer darüber angeordneten Aufbetonschicht aus Ortbeton für eine Brücke mit mindestens einem Brückenlängsträger,
-a- werden zuerst an der Oberseite des mindestens einen Brückenlängsträgers Auflagerkonstruktionen ausgebildet,
-b- anschließend werden an voneinander beabstandeten oberen Endpunkten der Auflagerkonstruktionen Verschublager montiert, die vorzugsweise als Rollen- oder Gleitlager ausgebildet sind,
-c- wobei die Verschublager derart in Längsrichtung der Brücke ausgerichtet werden, dass diese als Auflager für Verschiebungen nur in Längsrichtung der Brücke wirken,
-d- anschließend werden ein erster Verschubträger und ein zweiter Verschubträger jeweils mit einer Trägerlänge, welche größer ist als der zweifache Abstand von benachbarten Verschublagern, die in Längsrichtung der Brücke voneinander beabstandet angeordnet sind, jeweils auf mindestens zwei Verschublagern in Längsrichtung der Brücke verschieblich gelagert,
-e- wobei die beiden Verschubträger derart gelagert werden, dass die Schwerachse des zweiten Verschubträgers parallel zur Schwerachse des ersten Verschubträgers ist sowie die beiden Verschubträger in einer Schnittebene normal zur Längsachse der Brücke zueinander beabstandet sind und die beiden Verschubträger im Wesentlichen entlang desselben Längenabschnittes der Brücke angeordnet werden,
-f- anschließend werden die unteren Endpunkte von mindestens zwei voneinander beabstandeten Stützen mit dem ersten Verschubträger verbunden, wobei die Stützen in im Wesentlichen senkrechter Lage mit dem ersten Verschubträger befestigt werden,
-g- und die unteren Endpunkte von mindestens zwei weiteren Stützen werden voneinander beabstandet mit dem zweiten Verschubträger verbunden, wobei die Stützen in im Wesentlichen senkrechter Lage mit dem zweiten Verschubträger befestigt werden,
-h- anschließend werden Querträger montiert, die an den oberen Endpunkten der Stützen in im Wesentlichen horizontaler Lage befestigt werden, wobei jeder Querträger jeweils an einer mit dem ersten Verschubträger verbundenen ersten Stütze sowie an einer mit dem zweiten Verschubträger verbundenen zweiten Stütze befestigt wird,
-i- und es werden Zugglieder an den Querträgern befestigt,
-j- danach wird die durch die Verbindung der Verschubträger, der Stützen und der Querträger entstandene räumliche Rahmenkonstruktion, die einen in Längsrichtung der Brücke verfahrbaren Wagen bildet, in Längsrichtung der Brücke zu einem Montageplatz bewegt,
-k- an dem Montageplatz werden Fertigteilplatten an den unteren Endpunkten der Zugglieder in überhöhter Lage befestigt,
-1- anschließend wird der Wagen mit den Fertigteilplatten zum vorgesehenen Einbauort der Fertigteilplatten bewegt,
-m- dort werden die Fertigteilplatten so weit abgesenkt, dass zumindest ein Plattenrand mindestens einer Fertigteilplatte auf einem Brückenlängsträger aufgelagert wird,
-n- anschließend wird die in der Aufbetonschicht anzuordnende Bewehrung verlegt,
-o- danach wird auf den Fertigteilplatten eine Aufbetonschicht aus Ortbeton aufgebracht, wobei die oberen Endpunkte der Auflagerkonstruktionen in Einbaulage gleich hoch oder höher liegen als die Oberfläche der Aufbetonschicht,
-p- nach dem Erhärten der Aufbetonschicht werden die Befestigungen der Fertigteilplatten an den unteren Endpunkten der Zugglieder gelöst und
-q- der Wagen wird zum ursprünglichen oder einem anderen Montageplatz verfahren, um dort gegebenenfalls weitere Fertigteilplatten aufzunehmen.

Beim erfindungsgemäßen Herstellungsverfahren beziehen sich die Verfahrensschritte -a- bis -i- im Wesentlichen auf die Ausbildung von Auflagerkonstruktionen an der Oberseite der Brückenlängsträger, der Montage bzw. Herstellung eines verfahrbaren Wagens sowie der Lagerung des Wagens auf den Auflagerkonstruktionen.

Die nachfolgenden Verfahrensschritte -j- bis -q- betreffen im Wesentlichen eine Abfolge der Herstellungsschritte, um abschnittsweise Fertigteilplatten mit Hilfe des Wagens zum jeweils vorgesehenen Einbauort der Fertigteilplatten zu transportieren und diese dort so aufzulagern, dass auf den Fertigteilplatten eine Aufbetonschicht aus Ortbeton aufgebracht werden kann. Nach dem Erhärten der Aufbetonschicht werden die Befestigungen der Fertigteilplatten an den unteren Endpunkten der Zugglieder gelöst und der Wagen wird zum ursprünglichen oder einem anderen Montageplatz verfahren, um dort gegebenenfalls weitere Fertigteilplatten aufzunehmen. Dazu wird im Wesentlichen der Wagen in Längsrichtung der Brücke zu einem Montageplatz bewegt, an dem die Befestigung von Fertigteilplatten in angehobener, überhöhter Lage an den unteren Endpunkten der Zugglieder erfolgt. Anschließend wird der Wagen zum vorgesehenen Einbauort der Fertigteilplatten bewegt, wobei am entsprechenden Einbauort das Absenken der Fertigteilplatten auf einen Brückenlängsträger erfolgt. Anschließend wird eine bewehrte Aufbetonschicht aus Ortbeton auf den Fertigteilplatten aufgebracht und es erfolgt ein Lösen der Befestigung der unteren Endpunkte der Zugglieder nach dem Erhärten der Aufbetonschicht. Durch entsprechende Wiederholung einzelner oder sämtlicher Verfahrensschritte -j- bis -q- wird das abschnittsweise Herstellungsverfahren so lange fortgesetzt, bis die Fahrbahnplatte entlang der gesamten Brückenlänge fertig gestellt ist.

Im Vergleich zu den bekannten Verfahren zur Herstellung von Fahrbahnplatten mit untenliegenden Fahrbahnplatten und einer darüber angeordneten Aufbetonschicht, weist das erfindungsgemäße Verfahren zumindest zwei wesentliche Vorteile auf: Es ist keine Konstruktion aus orthogonal angeordneten Stahlträgern unter der Fahrbahnplatte erforderlich und im Bauzustand werden entweder gar keine oder nur geringe Torsionsmomente in die Brückenlängsträger eingeleitet. Ein weiterer Vorteil ist, dass das erfindungsgemäße Verfahren gleichermaßen für Brückenlängsträger aus Stahl, Stahlbeton oder Spannbeton geeignet ist.

Dieses Verfahren ist auch deshalb besonders vorteilhaft, weil neben der Brücke kein Hebegerät, beispielsweise ein Turmdrehkran oder ein Mobilkran, zur Montage der Fertigteilplatten erforderlich ist. Gegebenenfalls ist zusätzliches Hebegerät hier nur auf dem Montageplatz erforderlich. Vorteilhaft kann der verfahrbare Wagen auch für den Längstransport von Bewehrung, Beton und anderen Baustoffen auf der Brücke verwendet werden. Es kann allerdings vorteilhaft sein, auf dem Wagen ein oder auch mehrere Hebegeräte anzuordnen, um damit beispielsweise das Verlegen der Bewehrung zu beschleunigen.

Der zur Verlegung der Fertigteilplatten erforderliche Wagen kann aus einer Stahlkonstruktion bestehen, die auf der Baustelle aus vorab hergestellten Elementen mittels Schraub- und/oder Steckverbindungen zusammengesetzt wird. Das Tragwerk des Rahmens kann als Rahmen- oder Fachwerkkonstruktion oder als Kombination von Rahmen- und Fachwerkkonstruktionen ausgebildet werden. Nach der Fertigstellung der Fahrbahnplatte kann der Wagen demontiert werden und die Einzelteile können auf einer anderen Brückenbaustelle wieder zu einem Wagen zusammengesetzt werden.

Es kann bei diesem Verfahren erforderlich sein, die Fertigteilplatten bereits am Montageplatz miteinander zu verbinden, damit sie sich nicht in ihrer Lage zueinander verdrehen können. Wenn jede Fertigteilplatte mit mindestens drei Zuggliedern am Wagen befestigt wird, ist die Herstellung einer Verbindung zwischen den Fertigteilplatten aus statischer Sicht meist nicht erforderlich. Die Verbindung der Fertigteilplatten kann jedoch auch in diesem Fall von Vorteil sein, um zu vermeiden, dass die Fertigteilplatten während des Längstransports entlang des Brückenlängsträgers aneinander stoßen. Es kann auch von Vorteil sein, einige Fertigteilplatten mit temporären Festhaltevorrichtungen mit dem Wagen zu verbinden.

Die Ausbildung der Auflagerkonstruktionen ist ein wesentlicher Bestandteil des erfindungsgemäßen Verfahrens. Die Auflagerkonstruktionen haben die Aufgabe, die Normalkräfte aus dem Eigengewicht des Wagens, der Fertigteilplatten und der Aufbetonschicht in die Brückenlängsträger einzuleiten. Auch Biegemomente zum Beispiel aus einer Windbelastung des Wagens müssen über die Auflagerkonstruktionen in die Brückenlängsträger eingeleitet werden. Gleichzeitig dienen die Auflagerkonstruktionen dazu, den direkten Kontakt zwischen der aus Ortbeton bestehenden Aufbetonschicht und dem Wagen zu vermeiden, um eine Wiederverwendung des Wagens im nächsten Bauabschnitt zu ermöglichen.

In einer bevorzugten Ausführungsform wird eine Auflagerkonstruktion aus einem Betonprisma ausgebildet und das Betonprisma so auf einem Brückenlängsträger montiert, dass die Oberseite des Betonprismas gleich hoch oder geringfügig höher angeordnet ist als die Oberfläche der Aufbetonschicht und die Oberseite des Betonprismas näherungsweise parallel zur Oberfläche der Aufbetonschicht ist.

In einer weiteren vorteilhaften Ausführung kann eine Auflagerkonstruktion auch als Stahlprofil, das durch eine Schweißverbindung biegesteif mit einem Brückenlängsträger aus Stahl verbunden wird, ausgebildet werden. Die Länge des Stahlprofils ist so zu wählen, dass der obere Endpunkt des Stahlprofils in Einbaulage gleich hoch oder höher liegt als die Oberfläche der Aufbetonschicht. Dadurch wird gewährleistet, dass das am oberen Endpunkt des Stahlprofils montierte Verschublager während des Herstellens der Aufbetonschicht nicht durch Beton verunreinigt wird und somit funktionsfähig bleibt. Nach dem Herstellen der Aufbetonschicht und der Demontage des Wagens werden sämtliche Stahlprofile in der Nähe der Oberfläche der Aufbetonschicht abgeschnitten.

Alternativ dazu kann eine Auflagerkonstruktion auch als Hohlprofil so ausgebildet werden, dass die Abmessungen des Hohlprofils das Einschieben eines Stahlprofils ermöglichen. Das Hohlprofil wird so auf dem Brückenlängsträger montiert, dass die Schwerachse des Hohlprofils parallel zur Schwerachse des einzuschiebenden Stahlprofils verläuft und die Länge des Hohlprofils wird so gewählt, dass die Oberkante des Hohlprofils in Einbaulage gleich hoch oder höher liegt als die Oberfläche der Aufbetonschicht.

Von Vorteil bei dem erfindungsgemäßen Herstellungsverfahren ist die vertikale Anordnung der Zugglieder. Dadurch werden die zum Herstellen der Aufbetonschicht erforderlichen Arbeiten, die hauptsächlich aus dem Verlegen der Bewehrung, dem Herstellen einer Randabschalung sowie aus dem Einbringen und Glätten des Ortbetons bestehen, nur in geringem Maße behindert. Eine schräge Anordnung der Zugglieder bewirkt, im Vergleich zu vertikal montierten Zuggliedern, eine größere Behinderung für die auf der Brücke arbeitenden Personen.

Allerdings kann auch die Anordnung von einzelnen schräg angeordneten Zuggliedern von Vorteil sein, weil durch die schräge Anordnung eine unerwünschte horizontale Bewegung der Fertigteilplatten während des Transports vom Montageplatz zum Einbauort möglichst vermieden werden kann.

Auf schräg angeordnete Zugglieder kann verzichtet werden, wenn die vertikal angeordneten Zugglieder am Wagen biegesteif angeschlossen werden und diese eine so hohe Biegesteifigkeit aufweisen, dass unerwünschte Horizontalbewegungen bzw. Schwingungen der Fertigteilplatten beim Anfahren oder Abbremsen des Wagens auf ein erträgliches Maß reduziert werden. Wenn zum Beispiel quadratische Stahlhohlprofile mit einer Seitenlänge von 60 mm, einer Wanddicke von 5 mm, einem Trägheitsmoment von 54,1 cm⁴ und einem Elastizitätsmodul von 20.000 kN/cm² als Zugglieder verwendet werden, so beträgt deren Biegesteifigkeit, die durch Multiplikation von Trägheitsmoment und Elastizitätsmodul erhalten wird, 1.082.000 kN cm².

Die vorstehend genannten Varianten, um unerwünschte Horizontalbewegungen zu verhindern, können erforderlichenfalls auch miteinander kombiniert werden. So können im Rahmen der Erfindung zumindest einzelne schräg angeordnete Zugglieder zum Einsatz kommen, die aus einem Werkstoff mit hoher Biegesteifigkeit gefertigt sind.

Eine weitere Möglichkeit zur Vermeidung von unerwünschten Horizontalbewegungen während des Verfahrens des Wagens ist die Installation von temporären Festhaltevorrichtungen zur Verbindung der Fertigteilplatten mit dem Wagen.

Die Ausbildung der Verankerungen der Fertigteilplatten zur sicheren Verbindung mit den unteren Endpunkten der Zugglieder kann auf unterschiedliche Weise erfolgen. Vorteilhaft ist die Ausbildung von Verankerungen innerhalb der Fertigteilplatten beispielsweise durch Bewehrungsstäbe, Ankerkonen oder Gewindestangen mit Muttern, weil dadurch Arbeiten zum Herstellen der Verbindung von Zugglied und Fertigteilplatte von der Oberseite der Fertigteilplatten ausgeführt werden können.

Zur Erzielung einer höheren Tragfähigkeit der Verankerung der Fertigteilplatten kann es von Vorteil sein, die Verankerungen an der Unterseite der Fertigteilplatten anzuordnen. In diesem Fall müssen die Zugglieder durch in den Fertigteilplatten angeordnete Löcher durchgeführt werden. Eine Demontage von an der Unterseite der Fertigteilplatten montierten Verankerungen durch auf der Oberfläche der Aufbetonschicht positionierte Personen ist möglich, wenn die Verankerungen beispielsweise mit einem Seil, das von der Unterseite der Fertigteilplatten zur Oberfläche der Aufbetonschicht geführt wird, verbunden werden. Nach dem Lösen der Verankerungen verhindert das Seil das Herunterfallen der Verankerungen und ermöglicht eine kontrollierte Wiedergewinnung der Verankerungen.

Das Lösen der Verbindung zwischen einer Fertigteilplatte und einem Zugglied kann dadurch erfolgen, dass eine gegenseitige Verdrehung zwischen dem mit einem Gewinde versehenen Zugglied und einer Mutter, die zur Verankerung des Zugglieds dient, stattfindet. Eine schnellere Lösung der Verbindungen zwischen Fertigteilplatten und Zuggliedern erfolgt, wenn Teile der tragenden Konstruktion des Wagens, an denen die oberen Endpunkte der Zugglieder verankert sind, mit Hilfe von hydraulischen Pressen abgesenkt werden.

Bei der Herstellung der Fertigteilplatten können auf und/oder in den Fertigteilplatten Endverankerungen und Umlenkstellen für Querspannglieder eingebaut werden. In einer besonders vorteilhaften Ausführungsform des erfindungsgemäßen Verfahrens kann das Vorspannen der Querspannglieder bereits bei einer geringen Festigkeit der Aufbetonschicht erfolgen, weil die Querspannglieder zwischen den Endverankerungen und den Umlenkstellen geradlinig verlaufen. Die Hüllrohre für die Querspannglieder können, falls eine Vorspannung mit nachträglichem Verbund verwendet wird, zusammen mit der Betonstahlbewehrung bereits auf dem Montageplatz zum Teil auf den Fertigteilplatten verlegt werden.

Im Regelfall werden einzelne Plattenränder der Fertigteilplatten am Einbauort auf einem Brückenlängsträger aufgelagert. Wenn ein Brückenlängsträger aus Stahlbeton oder Spannbeton hergestellt ist, kann es vorteilhaft sein, einen Plattenrand einer Fertigteilplatte in einer, in einer Seitenfläche des Brückenlängsträgers, angeordneten Aussparung aufzulagern.

Im Rahmen der Erfindung wird auch ein Wagen zur Herstellung einer Fahrbahnplatte mit einem erfindungsgemäßen Verfahren angegeben, wobei der Wagen zwei Verschubträger, mindestens vier Stützen, mindestens zwei Querträger und sowie Zugglieder umfasst, die zu einer räumlichen Rahmenkonstruktion zusammengefügt sind, wobei jeder Querträger mittels der Stützen jeweils an beiden Verschubträgern befestigt ist, und die beiden Verschubträger derart angeordnet sind, dass diese auf mit dem zumindest einen Brückenlängsträger verbundenen Verschublagern in Längsrichtung der Brücke verfahrbar aufliegen, wobei der Wagen vorzugsweise hydraulische Pressen zum Anheben und Absenken von Fertigteilplatten aufweist, sowie der Wagen dazu vorgesehen ist, Fertigteilplatten von einem Montageplatz zu einem Einbauort entlang der Brücke zu transportieren, und der Wagen zusätzlich das Gewicht einer Aufbetonschicht während des Betoniervorgangs sowie während des Erhärtens der Aufbetonschicht aufnimmt und dabei dieses Gewicht in den zumindest einen Brückenlängsträger der Brücke einleitet.

Im Rahmen der Erfindung wird weiters eine Fahrbahnplatte mit untenliegenden Fertigteilplatten und einer darüber angeordneten Aufbetonschicht aus Ortbeton für eine Brücke mit mindestens einem Brückenlängsträger angegeben, die mit einem Verfahren nach einem der Ansprüche 1 bis 19 unter Zuhilfenahme eines Wagens mit den Merkmalen von Anspruch 20 hergestellt ist.

Weitere Einzelheiten, Merkmale und Vorteile der Erfindung ergeben sich aus den nachstehenden Erläuterungen von in den Zeichnungen Fig. 1 bis Fig. 20 schematisch dargestellten Ausführungsbeispielen. In den Zeichnungen zeigen:
- **Fig. 1**: eine Ansicht einer ersten erfindungsgemäßen Ausführungsform nach der Montage des Wagens;
- **Fig. 2**: eine Ansicht der ersten erfindungsgemäßen Ausführungsform nach der Montage der Zugglieder und Fertigteilplatten;
- **Fig. 3**: einen vertikalen Schnitt der ersten erfindungsgemäßen Ausführungsform nach dem Anheben der Fertigteilplatten in eine überhöhte Lage;
- **Fig. 4**: einen vertikalen Schnitt der ersten erfindungsgemäßen Ausführungsform nach dem Absenken der Fertigteilplatten auf die Brückenlängsträger und nach dem Herstellen der Aufbetonschicht;
- **Fig. 5**: das Detail A von Fig. 3;
- **Fig. 6**: das Detail B von Fig. 4;
- **Fig. 7**: eine Längsansicht der ersten erfindungsgemäßen Ausführungsform nach der Montage der Fertigteilplatten am Montageplatz;
- **Fig. 8**: eine Längsansicht der ersten erfindungsgemäßen Ausführungsform nach dem Absetzen der Fertigteilplatten am Einbauort;
- **Fig. 9**: eine Längsansicht der ersten erfindungsgemäßen Ausführungsform nach dem Fertigstellen der Fahrbahnplatte;
- **Fig. 10**: eine Längsansicht einer zweiten erfindungsgemäßen Ausführungsform nach der Montage der Fertigteilplatten am Montageplatz;
- **Fig. 11**: eine Längsansicht der zweiten erfindungsgemäßen Ausführungsform nach dem teilweisen Absetzen der Fertigteilplatten am Einbauort;
- **Fig. 12**: ein Detail eines vertikalen Schnitts durch eine Auflagerkonstruktion der zweiten erfindungsgemäßen Ausführungsform gemäß der in Fig. 10 und Fig. 11 eingezeichneten Schnittebene XII-XII;
- **Fig. 13**: einen vertikalen Schnitt der zweiten erfindungsgemäßen Ausführungsform gemäß der in Fig. 10 und Fig. 11 eingezeichneten Schnittebene XIII - XIII;
- **Fig. 14**: einen vertikalen Schnitt einer dritten erfindungsgemäßen Ausführungsform nach der Montage der Fertigteilplatten und der Druckstreben;
- **Fig. 15**: das Detail C von Fig. 14;
- **Fig. 16**: das Detail D von Fig. 14;
- **Fig. 17**: das Detail E von Fig. 14;
- **Fig. 18**: eine dem Detail C entsprechende alternative Ausführungsform der Auflagerkonstruktion;
- **Fig. 19**: eine Ansicht einer vierten erfindungsgemäßen Ausführungsform nach der Montage der Zugglieder und Fertigteilplatten und
- **Fig. 20**: einen vertikalen Schnitt einer fünften erfindungsgemäßen Ausführungsform nach der Herstellung der Aufbetonschicht.

Eine erste Ausführungsform des erfindungsgemäßen Verfahrens ist in **Fig. 1** bis **Fig. 9** dargestellt.

Gemäß **Fig. 1** werden vier Stützen 6, zwei Querträger 9, zwei Rahmenträger 28, 29 und zwei Verschubträger 25, 26 zu einer räumlichen Rahmenkonstruktion 31 zusammengefügt. Die räumliche Rahmenkonstruktion 31 gemäß Fig. 1 dient als Wagen 27, der auf den an oberen Endpunkten 20 von Auflagerkonstruktionen 15 fest montierten Verschublagern 24 in Längsrichtung entlang von zwei Brückenlängsträgern 5 einer Brücke 4 bewegt werden kann. Die Stützen 6 sind mit ihren oberen Endpunkten 7 dabei an einem der Querträger 9 befestigt und verbinden diese mit den beiden Verschubträgern 25, 26, die jeweils an unteren Endpunkten 8 der Stützen befestigt sind.

Gemäß **Fig. 2** werden Fertigteilplatten 2 mittels Zuggliedern 11 am Wagen 27 befestigt. Dabei wird hier jede Fertigteilplatte 2 durch zwei Zugglieder 11 gehalten. Um eine Verdrehung der Fertigteilplatten 2 zu verhindern, werden die Fertigteilplatten 2 durch Verbindungskonstruktionen 39 miteinander verbunden.

Gemäß **Fig. 3** werden die Fertigteilplatten 2 anschließend mittels einer Anhebevorrichtung, die in Fig. 3 nicht dargestellt ist, in eine überhöhte Lage angehoben, dass ein Abstand zwischen der Unterseite 56 der Fertigteilplatten 2 und den Obergurten 32 der Brückenlängsträger 5 verbleibt. **Fig. 5** veranschaulicht dabei die in Fig. 3 gekennzeichnete Detailansicht A.

Durch die Vergrößerung der Längen der Zugglieder 11, welche Längenänderung beispielsweise durch Gewindestangen 49 mit Muttern oder durch Absenkvorrichtungen mit hydraulischen Pressen 30 realisiert werden kann, ist es gemäß **Fig. 4** möglich, die Fertigteilplatten 2 an ihren Plattenrändern 10 auf den Obergurten 32 der Brückenlängsträger 5 aufzulagern. Auf den abgesenkten Fertigteilplatten 2 wird anschließend eine Bewehrung verlegt und danach eine Aufbetonschicht 3 aufgebracht. **Fig. 6** zeigt dabei das Detail B von Fig. 4.

Gemäß **Fig. 5** werden die Stützen 6 bei dieser Ausführungsform des erfindungsgemäßen Verfahrens mit ihren unteren Endpunkten 8 an Verschubträgern 25, 26 mit Schweißnähten 34 biegesteif angeschlossen. Die Verschubträger 25, 26 werden dabei auf Verschublagern 24 gelagert. Die Verschublager 24 werden beispielsweise als Rollenlager oder als Gleitlager so ausgeführt, dass die Verschubträger 25, 26 in Längsrichtung entlang der Brückenlängsträger 5 der Brücke 4 verschoben werden können. Die Verschublager 24 werden an den oberen Endpunkten 20 von Auflagerkonstruktionen 15 befestigt. Die Auflagerkonstruktionen 15, die hier als Stahlprofile 44 ausgebildet sind, werden biegesteif mit den Obergurten 32 der Brückenlängsträger 5 verbunden. Die Fertigteilplatten 2 sind in Fig. 5 in angehobener bzw. in überhöhter Lage und in Fig. 6 in abgesenkter Lage dargestellt. In der überhöhten Lage müssen die Fertigteilplatten 2 so hoch angeordnet werden, dass ein Überfahren der Aufbetonschicht 3 von bereits fertiggestellten Bauabschnitten möglich ist. In der abgesenkten Lage gemäß Fig. 4 und Fig. 6 werden die Plattenränder 10 der Fertigteilplatten 2 auf den Obergurten 32 der Brückenlängsträger 5 aufgelagert.

Gemäß Fig. 6 werden die Stahlprofile 44 beim Aufbringen der Aufbetonschicht 3 einbetoniert. Die Zugglieder 11 werden durch Hüllrohre 36 vor einem direkten Kontakt mit der Aufbetonschicht 3 geschützt. Dies ermöglicht ein Ausbauen der Zugglieder 11 nach dem Erhärten der Aufbetonschicht 3 und eine Wiederverwendung der Zugglieder 11 im nächsten Bauabschnitt. Die Stahlprofile 44 werden dazu nach dem Erhärten der Aufbetonschicht 3 und nach der Demontage der Verschublager 24 in der Nähe der Oberfläche 18 der Aufbetonschicht 3 abgeschnitten.

In Fig. 5 und Fig. 6 wird gezeigt, dass ein aus einer Gewindestange 49 gebildetes Zugglied 11 durch ein Loch 35, das in der Fertigteilplatte 2 angeordnet ist, durchgeführt und an der Unterseite 56 der Fertigteilplatte 2 mit einer Beilagscheibe und einer Mutter verankert 14 wird. Über diese Verankerung 14, die durch das Loch 35, die Beilagscheibe und die Mutter gebildet wird, wird ein Teil des Eigengewichts der Fertigteilplatte 2 und ein Teil des Gewichts der Aufbetonschicht 3 in das Zugglied 11 eingeleitet. Um zu verhindern, dass das Zugglied 11 in der Aufbetonschicht 3 einbetoniert wird, wird in dem Loch 35 vor der Montage des Zugglieds 11 ein Hüllrohr 36 befestigt. Die Beilagscheibe sowie die zugehörige Mutter der Verankerung 14 sind dazu mit einem Seil 37 verbunden. Das ermöglicht die Demontage der Verankerung 14 von der Oberfläche 18 der Aufbetonschicht 3 aus. Für den Fall, dass Beilagscheibe und Mutter miteinander verbunden sind, reicht die Verbindung des Seils 37 wahlweise mit der Beilagscheibe oder der Mutter aus, um ein unbeabsichtigtes Herabfallen der Verankerung 14 bei Demontage der Zugglieder 11 zu vermeiden. Zur Demontage wird das aus einer Gewindestange 49 bestehende Zugglied 11 von oben aus dem Loch 35 herausgedreht. Das Herunterfallen der Mutter, welche hier mit der Beilagscheibe verbunden ist, wird durch das Seil 37 verhindert, weil das andere Ende des Seils 37 am Wagen 27 befestigt ist.

Aus Gründen der Übersichtlichkeit und weil die Ausführung der Bewehrung von Fertigteilplatten 2 mit Aufbetonschicht 3 als bekannt vorausgesetzt werden kann, wird die Bewehrung in diesem Ausführungsbeispiel nicht dargestellt. Ein Teil der Bewehrung ist in den Fertigteilplatten 2 angeordnet. Ein Teil der Bewehrung wird vor dem Aufbringen der Aufbetonschicht 3 eingebaut. Der Einbau der Bewehrung der Aufbetonschicht kann bereits zu einem großen Teil auf einem Montageplatz 42 erfolgen, wie dies in Fig. 7 veranschaulicht ist. Am jeweiligen Einbauort 43 muss lediglich die obere Bewehrung in Querrichtung im Bereich der negativen Momente beim Anschluss der Kragplatten zugelegt werden.

Die Abbildungen Fig. 2, Fig. 3 und Fig. 5 zeigen, dass durch die Fertigteilplatten 2 zwei auskragende Platten und eine zwischen den Brückenlängsträgern angeordnete Platte gebildet werden. Diese drei Platten müssen voneinander getrennt sein, um ein Verfahren des Wagens 27 in Längsrichtung der Brücke 4 und ein Absenken der Fertigteilplatten zu ermöglichen.

Aus diesem Grund ist es auch nicht möglich die gesamte Bewehrung am Montageplatz 42 zu verlegen. Die Bewehrung, die zur Verbindung der auskragenden Platten und der zwischen den Brückenlängsträgern 5 angeordneten Platte erforderlich ist, kann daher erst am Einbauort 43 verlegt werden.

Eine Brücke 4, welche zwei Widerlager 40, fünf Pfeiler 41 und zwei Brückenlängsträger 5 umfasst, ist in den Abbildungen **Fig. 7** bis **Fig. 9** dargestellt. Wie in **Fig. 7** gezeigt ist, werden Auflagerkonstruktionen 15 auf den Brückenlängsträgern 5 und auf einem der beiden Widerlager 40 montiert. Der Wagen 27, der hier vier Stützen 6, zwei Querträger 9, zwei Rahmenträger 28, 29 und zwei Verschubträger 25, 26 umfasst, wird mit Hilfe von Winden zum Montageplatz 42, der hier über einem der beiden Widerlager 40 angeordnet ist, bewegt. Am Montageplatz 42 werden die Fertigteilplatten 2 mittels Zuggliedern 11 an den Querträgern 9 des Wagens 27 abgehängt. Die Fertigteilplatten 2 werden in angehobener, überhöhter Lage montiert, um beim Verfahren des Wagens 27 in Längsrichtung der Brücke 4 eine Berührung mit den Obergurten 32 der Brückenlängsträger 5 zu vermeiden und um ein Überfahren der Aufbetonschicht 3 von bereits fertiggestellten Bauabschnitten einer Fahrbahnplatte 1 zu ermöglichen.

Gemäß **Fig. 8** werden der Wagen 27 und die daran abgehängten Fertigteilplatten 2 im nächsten Verfahrensschritt vom Montageplatz 42 zum vorgesehenen Einbauort 43 bewegt. Am Einbauort 43 werden die Fertigteilplatten 2 abgesenkt, bis die Plattenränder 10 der Fertigteilplatten 2 auf den Obergurten 32 der Brückenlängsträger 5 aufliegen. Anschließend kann die Aufbetonschicht 3 aufgebracht werden. Nach dem Erhärten der Aufbetonschicht 3 werden die Zugglieder 11 von den Verankerungen 14 der Fertigteilplatten gelöst und der Wagen 27 wird zum Montageplatz 42 verfahren, damit dort die Fertigteilplatten 2 für den nächsten Bauabschnitt am Wagen 27 montiert werden können.

Der Montageplatz 42 ist bei diesem Ausführungsbeispiel auf einem Widerlager 40 situiert. Es kann auch vorteilhaft sein, den Montageplatz 42 auf die Brücke 4 zu verlegen nachdem die ersten Abschnitte der Fahrbahnplatte 1 hergestellt wurden.

Gemäß **Fig. 9** werden nach der Herstellung der Fahrbahnplatte 1 sämtliche Auflagerkonstruktionen 15 durch das Abschneiden der Stahlprofile 44 in der Nähe der Oberfläche 18 der Aufbetonschicht 3 entfernt. Anschließend wird die Brücke 4 in üblicher Weise durch das Aufbringen einer Abdichtung auf der Oberfläche 18 der Aufbetonschicht 3 und das anschließende Aufbringen eines Fahrbahnbelags fertiggestellt.

Eine zweite Ausführungsform des erfindungsgemäßen Verfahrens ist in den Abbildungen **Fig. 10** bis **Fig. 13** dargestellt.

Die in **Fig. 10** und **Fig. 11** dargestellte Brücke 4 entspricht dabei der im ersten Ausführungsbeispiel gezeigten Brücke 4. Der in Fig. 10 dargestellte Wagen 27 umfasst bei diesem Ausführungsbeispiel acht Stützen 6, vier Querträger 9, zwei Rahmenträger 28, 29 und zwei Verschubträger 25, 26. Der Wagen 27 ist durch Verbände 38 in dessen Längsrichtung ausgesteift.

Mit der Herstellung der Fahrbahnplatte 1 wird bei diesem Beispiel an dem, dem Montageplatz 42 gegenüberliegenden Widerlager 40, begonnen, welches in Fig. 10 und Fig. 11 jeweils rechts im Bild gezeigt ist. Das hat hier den Vorteil, dass der Wagen 27 mit den am Wagen 27 abgehängten Fertigteilplatten 2 nicht über die Aufbetonschicht 3 fahren muss. Der Abstand zwischen der Unterseite 56 der Fertigteilplatten 2 und der Oberseite der Obergurte 32 der Brückenlängsträger 5 kann deswegen kleiner als bei dem ersten Ausführungsbeispiel gewählt werden. Dieser Abstand kann hier beispielsweise mit 20 mm gewählt werden, um Bautoleranzen auszugleichen und einen unerwünschten Kontakt zwischen den Fertigteilplatten 2 und den Brückenlängsträgern 5 während des Längstransports der Fertigteilplatten 2 zu vermeiden. Ein kleiner Abstand ist deshalb vorteilhaft, weil dadurch nur ein geringer Absenkweg benötigt wird, um die Plattenränder 10 der Fertigteilplatten 2 auf den Brückenlängsträgern 5 aufzulagern.

Wie in **Fig. 12** im Detail veranschaulicht ist, werden die Auflagerkonstruktionen 15 der zweiten erfindungsgemäßen Ausführungsform durch Hohlprofile 16 und Stahlprofile 44 gebildet. Fig. 12 zeigt dabei gemäß den jeweils in Fig. 10 sowie in Fig. 11 eingezeichneten Schnittebenen XII-XII, dass ein Hohlprofil 16 durch Schweißnähte 34 biegesteif mit dem Obergurt 32 des Brückenlängsträgers 5 verbunden ist. In dem Hohlprofil 16 wird ein Stahlprofil 44 in senkrechter Lage angeordnet und in seiner Lage fixiert. Die Fertigteilplatten werden entlang ihrer Plattenränder 10 auf den Obergurten 32 des Brückenlängsträgers 5 aufgelagert. Die Länge des Hohlprofils 16 wird so ausgeführt, dass die Oberkante 17 des Hohlprofils 16 über der Oberfläche 18 der Aufbetonschicht 3 liegt, um ein Eindringen des Ortbetons beim Aufbringen der Aufbetonschicht 3 in das Hohlprofil 16 zu vermeiden.

**Fig. 13** zeigt, dass die Fertigteilplatten 2 eine Querschnittsform mit Knicken 57 aufweisen können. Die Form der endgültigen Fahrbahnplatte 1, die aus den Fertigteilplatten 2 und der Aufbetonschicht 3 gebildet wird, kann dadurch vorteilhaft den statisch erforderlichen Querschnittsabmessungen angepasst werden. Fig. 13 zeigt auch, dass die Dicke der Fertigteilplatten 2 veränderlich sein kann.

Die in Fig. 13 dargestellte Schnittansicht gemäß den jeweils in Fig. 10 sowie in Fig. 11 eingezeichneten Schnittebenen XIII-XIII ist an einer Stelle angeordnet, in der sich ein Querspannglied 59 in der Fahrbahnplatte 1 befindet. Die Endverankerungen 60 und die Umlenkstellen 61 des Querspannglieds 59 werden bereits bei der Herstellung der Fertigteilplatten 2 ausgebildet. Das hat den Vorteil, dass die beim Anspannen des Querspannglieds 59 auftretenden Verankerungs- und Umlenkkräfte in die bereits vollständig ausgehärteten Endverankerungen 60 und Umlenkstellen 61 eingeleitet werden und das Anspannen des Querspannglieds 59 bereits bei einer geringen Betonfestigkeit der Aufbetonschicht 3 erfolgen kann. Üblicherweise ist zum Zeitpunkt des Anspannens eine Würfeldruckfestigkeit des Betons in der Endverankerung 60 mit Werten von 30 MPa bis 50 MPa erforderlich. Bei der in Fig. 13 dargestellten, besonders vorteilhaften Ausführungsvariante des erfindungsgemäßen Verfahrens kann das Anspannen des Querspannglieds bereits bei einer Würfeldruckfestigkeit der Aufbetonschicht von beispielsweise 10 MPa erfolgen. Für einen raschen Baufortschritt ist es dabei von besonderer Bedeutung, dass vorteilhaft mit dem Anspannen des Querspanngliedes nicht zugewartet werden muss, bis der Beton in der Aufbetonschicht 3 eine höhere Würfeldruckfestigkeit von beispielsweise 30 MPa erreicht hat.

Eine dritte erfindungsgemäße Ausführungsform des Verfahrens ist in den Abbildungen **Fig. 14** bis **Fig. 18** dargestellt.

Gemäß **Fig. 14** wird der Brückenlängsträger 5 hier mit einem Hohlkastenquerschnitt aus Spannbeton hergestellt. Die auskragenden Fertigteilplatten 2 sind mit Zuggliedern 11 vom Wagen 27 abgehängt. Der Wagen 27 dient zusätzlich zur Abhängung von Druckstreben 58, die im Endzustand die auskragenden Teile der Fahrbahnplatte 1 stützen. Der Wagen 27 weist eine Anhebe- und Absenkvorrichtung für das Anheben und Absenken der Fertigteilplatten 2 auf, die durch hydraulische Pressen 30 gebildet wird. Durch ein Ausfahren des Kolbens der hydraulischen Presse 30 werden die Querträger 9, die Zugglieder 11, die Fertigteilplatten 2 und die Druckstreben 58 angehoben. Während des Verfahrens des Wagens 27 wird der angehobene obere Teil des Wagens durch zusätzliche Konstruktionen stabilisiert, um unzulässige Querbeanspruchungen der ausgefahrenen Kolben der hydraulischen Pressen 30 zu vermeiden. Diese zusätzlichen Konstruktionen sind in Fig. 14 der Übersichtlichkeit halber nicht dargestellt.

Ein Plattenrand 10 jeder Fertigteilplatte 2 ist dabei auf dem Brückenlängsträger 5 gelagert. An einer der beiden Fertigteilplatten 2 ist eine Arbeitsplattform 46 mit einem Geländer 47 befestigt. Zur Herstellung der Aufbetonschicht 3 wird am Plattenrand 10 auf der linken Seite der auskragenden Fertigteilplatte 2 eine seitliche Schalung 48 befestigt. Das Anbringen einer seitlichen Schalung 48 ist vorteilhaft, weil eine Arbeitsfuge 21 zwischen den Fertigteilplatten 2 und der in Fig. 14 nicht dargestellten Aufbetonschicht 3 dadurch nicht in der Ebene der Oberfläche 18 der Aufbetonschicht 3 zu liegen kommt. Eine weitere Verbesserung der Dauerhaftigkeit der Fahrbahnplatte 1 kann dadurch erreicht werden, dass die Arbeitsfuge 21 zwischen den Fertigteilplatten 2 und der Aufbetonschicht 3 an der Unterseite 56 der Fertigteilplatte 2 angeordnet wird. Um dies zu erreichen, wird gemäß Fig. 14 die seitliche Schalung 48 auf der Arbeitsplattform 46 in einem Abstand vom Plattenrand 10 der Fertigteilplatte 2 angeordnet und ein Teil der Arbeitsplattform 46 wird als untere Schalung für die Aufbetonschicht 3 ausgebildet. Dies ist am rechten Bildrand von Fig. 14 gezeigt.

Bei dem Ausführungsbeispiel gemäß Fig. 14 wird es von Vorteil sein, die Arbeitsplattform 46, das Geländer 47 und die seitlichen Schalungen 48 an den Fertigteilplatten 2 bereits am Montageplatz 42 für die Fertigteilplatten 2 zu montieren.

Im Brückenlängsträger 5 entstehen in dem in Fig. 14 dargestellten Bauzustand nur geringe Torsionsmomente, die durch die exzentrische Anordnung der Arbeitsplattform 46 auf der hier in Fig. 14 rechten Seite der Brücke 4 verursacht werden. Die wesentlichen Beanspruchungen für den Brückenlängsträger 5 resultieren aus dem Eigengewicht des Brückenlängsträgers 5 selbst, dem Eigengewicht der Fertigteilplatten 2 sowie dem Eigengewicht der Aufbetonschicht 3. Wegen der im Querschnitt symmetrischen Anordnung von Brückenlängsträger 5, Fertigteilplatten 2 und Aufbetonschicht 3, verursacht das Eigengewicht dieser Bauteile in Summe keine Torsionsmomente, sondern nur Biegemomente im Brückenlängsträger 5. Dies ist hier vorteilhaft, da bekannt ist, dass Brückenlängsträger 5 aus Spannbeton viel besser zur Aufnahme von Biegemomenten als zur Aufnahme von Torsionsmomenten geeignet sind.

Die Ausbildung der Auflagerkonstruktion 15 für dieses Ausführungsbeispiel des erfindungsgemäßen Verfahrens ist in **Fig. 15** dargestellt, welche das Detail C von Fig. 14 zeigt. Der untere Endpunkt eines Stahlprofils 44 wird dazu gemäß Fig. 15 auf Stahlplatten 45 gelagert. Mit den Stahlplatten 45 ist eine lagegenaue Positionierung der Verschublager 24 möglich. Das Einbetonieren der Hohlprofile 16 im Brückenlängsträger 5 ermöglicht eine kostengünstige biegesteife Befestigung der Auflagerkonstruktion 15 auf dem Brückenlängsträger 5, die durch das Einschieben des Stahlprofils 44 in das Hohlprofil 16 hergestellt wird. Stahlkeile 55 werden dabei von der Oberkante 17 des Hohlprofils 16 in die Spalte zwischen dem Hohlprofil 16 und dem Stahlprofil 44 eingeschlagen, um dadurch das Stahlprofil 44 in seiner Lage im Hohlprofil 16 zu fixieren.

**Fig. 16** veranschaulicht das Detail D von Fig. 14. Die Einleitung der Druckkräfte der Fertigteilplatten 2 in den Brückenlängsträger 5 erfolgt gemäß Fig. 16 dadurch, dass die Plattenränder 10 der Fertigteilplatten 2 in einer Aussparung 53 gelagert werden. Zum Ausgleich von Bautoleranzen wird zwischen der Fertigteilplatte 2 und dem Brückenlängsträger 5 vorteilhaft eine Ausgleichsschicht 54 aus Epoxidharz oder Mörtel aufgebracht.

Eine Möglichkeit zur Ausbildung der Verankerung 14 der Fertigteilplatte 2 ist in **Fig. 17** dargestellt, welche das in Fig. 14 gekennzeichnete Detail E in einer Großansicht zeigt. Ein Bewehrungsstab 52 wird dazu in der Fertigteilplatte 2 einbetoniert. Am Bewehrungsstab 52 sind Querstäbe 51 angeschweißt, um die vom Bewehrungsstab 52 übernommene Zugkraft besser in den Beton der Fertigteilplatte 2 einleiten zu können. An dem aus der Fertigteilplatte 2 herausragenden Ende des Bewehrungsstabs 52 wird eine Muffe 50 befestigt. Das Zugglied 11 wird als Gewindestange 49 ausgebildet. Der untere Endpunkt 13 des Zugglieds 11 wird durch Eindrehen der Gewindestange 49 in der Muffe 50 befestigt.

Eine alternative Ausbildung der Auflagerkonstruktion 15 ist in **Fig. 18** dargestellt. Ein Betonprisma 22 wird auf dem Brückenlängsträger 5 gelagert. Zum Ausgleich von Bautoleranzen kann es vorteilhaft sein, zwischen dem Betonprisma 22 und dem Brückenlängsträger 5 eine Ausgleichsschicht 54 anzuordnen. Das Verschublager 24 wird auf der Oberseite 23 des Betonprismas 22 befestigt.

Eine vierte erfindungsgemäße Ausführungsform des Verfahrens ist in **Fig. 19** dargestellt.

Bei diesem Ausführungsbeispiel werden die Zugglieder 11 der auskragenden Platten in schräger Lage montiert. Dadurch werden Horizontalbewegungen der Fertigteilplatten 2, die zum Beispiel beim Anfahren oder Bremsen des Wagens 27 infolge von Massenträgheitskräften auftreten würden, in ihrer Größe wesentlich reduziert. Wenn Zugglieder 11 in vertikaler Lage eingebaut werden, wie bei Fig. 19 im Bereich zwischen den Brückenlängsträgern 5 dargestellt ist, müssen die Zugglieder 11 eine ausreichende Biegesteifigkeit aufweisen, um störende Horizontalbewegungen der Fertigteilplatten 2 beim Anfahren und Abbremsen des Wagens 27 zu verhindern. Alternativ können die durch Verbindungskonstruktionen 39 verbundenen Fertigteilplatten 2 durch temporäre Festhaltevorrichtungen 19 mit dem Wagen 27 verbunden werden, um eine ausreichende Stabilisierung während des Verfahrens des Wagens 27 zu erreichen. In Fig. 19 werden zwei temporäre Festhaltevorrichtungen 19 gezeigt, die nach dem Anheben der zwischen den Brückenlängsträgern 5 angeordneten Fertigteilplatten 2 mit den Fertigteilplatten 2 verbunden werden können.

Eine fünfte erfindungsgemäße Ausführungsform des Verfahrens ist in Fig. 20 dargestellt.

Bei diesem Ausführungsbeispiel werden die Querträger 9 als Fachwerkkonstruktion 33 ausgebildet. Eine Fachwerkkonstruktion 33 weist gegenüber einer rein biegebeanspruchten Tragkonstruktion, die beispielsweise dem Querträger 9 der ersten Ausführungsform entspricht, den Vorteil einer höheren Steifigkeit auf.

Die hier beispielhaft gezeigte Ausführung des Querträgers 9 als Fachwerkkonstruktion 33 kann sinngemäß auf weitere Tragwerksteile des Wagens 27 angewandt werden, um Konstruktionsgewicht einzusparen, weil Fachwerkkonstruktionen 33 leichter sind als räumliche Rahmenkonstruktionen 31.

Bei diesem Ausführungsbeispiel bestehen die Brückenlängsträger 5 aus rechteckigen Stahlbetonträgern. Die auskragenden Fertigteilplatten 2 werden auf die Brückenlängsträger 5 aufgelegt. Die zwischen den Brückenlängsträgern 5 angeordnete Fertigteilplatte 2 ist auf der linken Seite in einer Aussparung 53 im Brückenlängsträger 5 aufgelagert. Auf der rechten Seite weist der Plattenrand 10 der Fertigteilplatte 2 einen Abstand zum Brückenlängsträger 5 auf. Dadurch entsteht beim Anschluss der Fertigteilplatte 2 an den rechten Brückenlängsträger 5 eine sich in Längsrichtung der Brücke 4 erstreckende Arbeitsfuge 21.

In den Beispielen wurde die Herstellung einer Fahrbahnplatte 1 auf Brückenlängsträgern 5 aus Stahlprofilen, hohlkastenförmigen Spannbetonträgern und rechteckigen Stahlbetonträgern beschrieben. Mit dem erfindungsgemäßen Verfahren ist die Herstellung einer Fahrbahnplatte 1 auf Brückenlängsträgern 5 aus beliebigen Baustoffen und mit beliebigen Querschnitten möglich.

Die in den Beispielen gezeigten Schweißverbindungen können erforderlichenfalls durch Schraub,- Niet-, Klebe- und/oder Klemmverbindungen ersetzt werden.

Die in den Beispielen gezeigten Verankerungen 14 der Fertigteilplatten 2 können auch durch andere gleichwertige Ausführungsformen, wie zum Beispiel durch einbetonierte Gewindestangen 49 mit Endplatten oder durch konusförmige Verankerungen, ersetzt werden.

Die in den Beispielen gezeigten Fertigteilplatten 2 sind vorteilhaft industriell hergestellte Produkte aus Stahlbeton. Die Fertigteilplatten 2 können auch aus Spannbeton, textilbewehrtem Beton, Faserbeton oder aus ultrahochfestem Beton hergestellt werden. Es kann auch von Vorteil sein, die Fertigteilplatten 2 direkt vor Ort oder zumindest in der Nähe der zu errichtenden Brücke 4 herzustellen.

In den Beispielen werden die Zugglieder 11 mit ihren oberen Endpunkten 12 an Querträgern 9 des Wagens 27 befestigt. Es kann auch von Vorteil sein, die Zugglieder 11 an anderen Konstruktionsteilen des Wagens 27 wie beispielsweise den Rahmenträgern 28, 29, zu befestigen.

### LISTE DER BEZUGSZEICHEN:

- 1: Fahrbahnplatte
- 2: Fertigteilplatte
- 3: Aufbetonschicht
- 4: Brücke
- 5: Brückenlängsträger
- 6: Stütze
- 7: oberer Endpunkt einer Stütze
- 8: unterer Endpunkt einer Stütze
- 9: Querträger
- 10: Plattenrand einer Fertigteilplatte
- 11: Zugglied
- 12: oberer Endpunkt eines Zugglieds
- 13: unterer Endpunkt eines Zugglieds
- 14: Verankerung einer Fertigteilplatte
- 15: Auflagerkonstruktion
- 16: Hohlprofil
- 17: Oberkante eines Hohlprofils
- 18: Oberfläche der Aufbetonschicht
- 19: Temporäre Festhaltevorrichtung
- 20: oberer Endpunkt einer Auflagerkonstruktion
- 21: Arbeitsfuge
- 22: Betonprisma
- 23: Oberseite eines Betonprismas
- 24: Verschublager
- 25: erster Verschubträger
- 26: zweiter Verschubträger
- 27: Wagen
- 28: erster Rahmenträger
- 29: zweiter Rahmenträger
- 30: hydraulische Presse
- 31: räumliche Rahmenkonstruktion
- 32: Obergurt eines Brückenlängsträgers
- 33: Fachwerkkonstruktion
- 34: Schweißnaht
- 35: Loch

### LISTE DER BEZUGSZEICHNUNG (FORTSETZUNG):

- 36: Hüllrohr
- 37: Seil
- 38: Verband
- 39: Verbindungskonstruktion
- 40: Widerlager
- 41: Pfeiler
- 42: Montageplatz
- 43: Einbauort
- 44: Stahlprofil
- 45: Stahlplatten
- 46: Arbeitsplattform
- 47: Geländer
- 48: seitliche Schalung
- 49: Gewindestange
- 50: Muffe
- 51: Querstab
- 52: Bewehrungsstab
- 53: Aussparung
- 54: Ausgleichsschicht
- 55: Stahlkeil
- 56: Unterseite der Fertigteilplatte
- 57: Knick
- 58: Druckstrebe
- 59: Querspannglied
- 60: Endverankerung für Querspannglied
- 61: Umlenkstelle für Querspannglied

## Patentansprüche

1. Verfahren zur Herstellung einer Fahrbahnplatte (1) mit untenliegenden Fertigteilplatten (2) und einer darüber angeordneten Aufbetonschicht (3) aus Ortbeton für eine Brücke (4) mit mindestens einem Brückenlängsträger (5),
**dadurch gekennzeichnet, dass**
- a - an der Oberseite des mindestens einen Brückenlängsträgers (5) Auflagerkonstruktionen (15) ausgebildet werden, wobei
- b - an voneinander beabstandeten oberen Endpunkten (20) der Auflagerkonstruktionen (15) Verschublager (24) montiert werden, sowie
- c - die Verschublager (24) derart in Längsrichtung der Brücke (4) ausgerichtet werden, dass diese als Auflager für Verschiebungen nur in Längsrichtung der Brücke (4) wirken, wobei
- d - ein erster Verschubträger (25) und ein zweiter Verschubträger (26) jeweils mit einer Trägerlänge, welche größer ist als der zweifache Abstand von in Längsrichtung der Brücke (4) benachbarten Verschublagern (24), jeweils auf mindestens zwei Verschublagern (24) in Längsrichtung der Brücke (4) verschieblich gelagert werden, wobei
- e - die beiden Verschubträger (25, 26) derart gelagert werden, dass die Schwerachse des zweiten Verschubträgers (26) parallel zur Schwerachse des ersten Verschubträgers (25) ist sowie die beiden Verschubträger (25, 26) in einer Schnittebene normal zur Längsachse der Brücke (4) zueinander beabstandet sind und die beiden Verschubträger (25, 26) im Wesentlichen entlang desselben Längenabschnittes der Brücke (4) angeordnet werden, wobei
- f - zumindest zwei voneinander beabstandete Stützen (6) jeweils mit ihren unteren Endpunkten (8) in im Wesentlichen senkrechter Lage mit dem ersten Verschubträger (25) verbunden werden, sowie
- g - zumindest zwei voneinander beabstandete weitere Stützen (6) mit ihren unteren Endpunkten (8) in im Wesentlichen senkrechter Lage mit dem zweiten Verschubträger (26) verbunden werden, wobei
- h - an den oberen Endpunkten (7) der Stützen (6) Querträger (9) in im Wesentlichen horizontaler Lage befestigt werden, wobei jeder Querträger (9) jeweils an einer mit dem ersten Verschubträger (25) verbundenen ersten Stütze (6) sowie an einer mit dem zweiten Verschubträger (26) verbundenen zweiten Stütze (6) befestigt wird, sowie
- i - an den Querträgern (9) jeweils Zugglieder (11) befestigt werden, woraufhin
- j - eine durch die Verbindung der Verschubträger (25, 26), der Stützen (6) und der Querträger (9) entstandene räumliche Rahmenkonstruktion (31) einen Wagen (27) bildet, der in Längsrichtung der Brücke (4) verfahrbar ist und zu einem Montageplatz (42) bewegt wird, wobei
- k - an dem Montageplatz (42) Fertigteilplatten (2) an den unteren Endpunkten (13) der Zugglieder (11) in überhöhter Lage befestigt werden, und anschließend
-1- der Wagen (27) mit den Fertigteilplatten (2) zum vorgesehenen Einbauort (43) der Fertigteilplatten (2) bewegt wird, woraufhin
- m - die Fertigteilplatten (2) so weit abgesenkt werden, dass zumindest ein Plattenrand (10) mindestens einer Fertigteilplatte (2) auf einem Brückenlängsträger (5) aufgelagert wird, sowie
- n - eine in der Aufbetonschicht (3) anzuordnende Bewehrung verlegt wird, und
- o - auf den Fertigteilplatten (2) eine Aufbetonschicht (3) aus Ortbeton aufgebracht wird, wobei die oberen Endpunkte (20) der Auflagerkonstruktionen (15) in Einbaulage gleich hoch oder höher liegen als die Oberfläche (18) der Aufbauschicht (3), sowie
- p - nach dem Erhärten der Aufbetonschicht (3) die Befestigung der Fertigteilplatten (2) an den unteren Endpunkten (13) der Zugglieder (11) gelöst wird, und schließlich
- q - der Wagen (27) zu einem Montageplatz (42), um dort gegebenenfalls weitere Fertigteilplatten (2) aufzunehmen, bewegt wird.

2. Verfahren nach Anspruch 1, **dadurch gekennzeichnet, dass**
- mindestens eine Auflagerkonstruktion (15) aus einem Stahlprofil (44) ausgebildet wird, sowie
- das Stahlprofil (44) biegesteif mit dem Brückenlängsträger (5) derart verbunden wird, dass die Schwerachse des Stahlprofils (44) im Wesentlichen parallel zu den Schwerachsen der Stützen (6) verläuft, wobei
- die Länge des Stahlprofils (44) so gewählt wird, dass der obere Endpunkt des Stahlprofils (44) in Einbaulage gleich hoch oder höher liegt als die Oberfläche (18) der Aufbetonschicht (3), und
- zur Demontage der Auflagerkonstruktion (15) das Stahlprofil (44) nahe der Oberfläche (18) der Aufbetonschicht (3) abgeschnitten wird.

3. Verfahren nach Anspruch 1, **dadurch gekennzeichnet, dass**
- mindestens eine Auflagerkonstruktion (15) aus einem Betonprisma (22) ausgebildet wird, wobei
- das Betonprisma (22) derart auf dem Brückenlängsträger (5) montiert wird, dass die Oberseite (23) des Betonprismas (22) gleich hoch oder geringfügig höher angeordnet ist als die Oberfläche (18) der Aufbetonschicht (3), wobei die Oberseite (23) des Betonprismas (22) im Wesentlichen parallel zur Oberfläche (18) der Aufbetonschicht (3) ist, und
- das Betonprisma (22) in der Aufbetonschicht (3) verbleibt.

4. Verfahren nach Anspruch 1, **dadurch gekennzeichnet, dass**
- mindestens eine Auflagerkonstruktion (15) aus einem Hohlprofil (16) und einem Stahlprofil (44) ausgebildet wird, wobei
- die Abmessungen des Hohlprofils (16) derart bemessen werden, dass das Einschieben des Stahlprofils (44) in das Hohlprofil (16) ermöglicht wird, und
- das Hohlprofil (16) so mit dem Brückenlängsträger biegesteif verbunden wird, dass die Schwerachse des Hohlprofils (16) annähernd parallel zu den Schwerachsen der Stützen (6) verläuft, wobei
- die Länge des Hohlprofils (16) derart gewählt wird, dass die Oberkante (17) des Hohlprofils (16) in Einbaulage gleich hoch oder höher liegt als die Oberfläche (18) der Aufbetonschicht (3), und
- zur Demontage der Auflagerkonstruktion (15) das Stahlprofil (44) entfernt wird und das Hohlprofil (16) in der Nähe der Oberfläche (18) der Aufbetonschicht (3) abgeschnitten wird.

5. Verfahren nach einem der Ansprüche 1 bis 4, **dadurch gekennzeichnet, dass** der Wagen (27) eine Stahlkonstruktion umfasst, die aus vorab hergestellten Elementen auf der Brückenbaustelle mittels Schraub- und/oder Steckverbindungen zusammengesetzt wird.

6. Verfahren nach einem der Ansprüche 1 bis 5, **dadurch gekennzeichnet, dass** der Wagen (27) nach Fertigstellung der Fahrbahnplatte (1) abgebaut wird und gegebenenfalls zur Herstellung einer Fahrbahnplatte (1) bei einer anderen Brücke (4) wiederverwendet wird.

7. Verfahren nach einem der Ansprüche 1 bis 6, **dadurch gekennzeichnet, dass** eine räumliche Rahmenkonstruktion (31) des Wagens (27) zumindest teilweise aus Fachwerkkonstruktionen (33) hergestellt wird.

8. Verfahren nach einem der Ansprüche 1 bis 4, **dadurch gekennzeichnet, dass** nach dem Befestigen der Fertigteilplatten (2) an den unteren Endpunkten (13) der Zugglieder (11) die Fertigteilplatten (2) durch im Bereich der Plattenränder (10) angeordnete Verbindungskonstruktionen (39) miteinander verbunden werden.

9. Verfahren nach einem der Ansprüche 1 bis 8, **dadurch gekennzeichnet, dass** die Fertigteilplatten (2) mittels auf dem Wagen (27) montierten hydraulischen Pressen (30) am Montageplatz (42) angehoben und am Einbauort (43) abgesenkt werden.

10. Verfahren nach einem der Ansprüche 1 bis 8, **dadurch gekennzeichnet, dass** die Fertigteilplatten (2) am Einbauort (43) durch eine gegenseitige Verdrehung der mit einem Gewinde versehenen Zugglieder (11) und den am oberen Endpunkt (12) befestigten Muttern abgesenkt werden.

11. Verfahren nach einem der Ansprüche 1 bis 10, **dadurch gekennzeichnet, dass** die Fertigteilplatten (2) an am Wagen (27) schräg angeordneten Zuggliedern (11) befestigt werden, wodurch Horizontalbewegungen der Fertigteilplatten (2) während des Verfahrens des Wagens (27) möglichst verhindert werden.

12. Verfahren nach einem der Ansprüche 1 bis 11, **dadurch gekennzeichnet, dass** Zugglieder (11) mit einer hohen Biegesteifigkeit verwendet werden, wodurch Horizontalbewegungen der Fertigteilplatten (2) während des Verfahrens des Wagens (27) möglichst verhindert werden.

13. Verfahren nach einem der Ansprüche 1 bis 9, **dadurch gekennzeichnet, dass** die Fertigteilplatten (2) am Wagen (27) mit temporären Festhaltevorrichtungen (19) befestigt werden, wodurch Horizontalbewegungen der Fertigteilplatten (2) während des Verfahrens des Wagens (27) möglichst verhindert werden.

14. Verfahren nach einem der Ansprüche 1 bis 13, **dadurch gekennzeichnet, dass** die Bewehrung für die Aufbetonschicht (3) am Montageplatz (42) auf den an den Zuggliedern (11) montierten Fertigteilplatten (2) aufgelegt wird und der Wagen (27) mit den Fertigteilplatten (2) samt der aufgelegten Bewehrung für die Aufbetonschicht (3) zum vorgesehenen Einbauort (43) der Fertigteilplatten (2) bewegt wird.

15. Verfahren nach einem der Ansprüche 1 bis 14, **dadurch gekennzeichnet, dass** die Bewehrung für die Aufbetonschicht (3) am Montageplatz (42) zumindest teilweise auf den Fertigteilplatten (2) verlegt wird.

16. Verfahren nach einem der Ansprüche 1 bis 15, **dadurch gekennzeichnet, dass** Fertigteilplatten (2), an denen Endverankerungen (60) und Umlenkstellen (61) für Querspannglieder (59) ausgebildet sind, verwendet werden.

17. Verfahren nach einem der Ansprüche 1 bis 16, **dadurch gekennzeichnet, dass** mindestens eine Fertigteilplatte (2) in einer in einem Brückenlängsträger (5) aus Stahlbeton oder Spannbeton angeordneten Aussparung (53) aufgelagert wird.

18. Verfahren nach einem der Ansprüche 1 bis 17, **dadurch gekennzeichnet, dass** ein Zugglied (11) durch ein Loch (35) einer Fertigteilplatte (2) hindurchgeführt wird und das Zugglied (11) mit einer Verankerung (14) an der Unterseite (56) der Fertigteilplatte (2) verankert wird.

19. Verfahren nach einem der Ansprüche 1 bis 18, **dadurch gekennzeichnet, dass** ein unterer Endpunkt (13) eines Zugglieds (11) in einer innerhalb der Querschnittshöhe der Fertigteilplatte (2) angeordneten Verankerung (14) verankert wird.

20. Wagen (27) zur Herstellung einer Fahrbahnplatte (1) mit einem Verfahren nach einem der Ansprüche 1 bis 19,
**dadurch gekennzeichnet, dass**
- der Wagen (27) zwei Verschubträger (25, 26), mindestens vier Stützen (6), mindestens zwei Querträger (9) sowie Zugglieder (11) umfasst, die zu einer räumlichen Rahmenkonstruktion (31) zusammengefügt sind, wobei
- jeder Querträger (9) mittels der Stützen (6) jeweils an beiden Verschubträgern (25, 26) befestigt ist, und
- die beiden Verschubträger (25, 26) derart angeordnet sind, dass diese (25, 26) auf mit dem zumindest einen Brückenlängsträger (5) verbundenen Verschublagern (24) in Längsrichtung der Brücke (4) verfahrbar aufliegen, wobei
- der Wagen (27) vorzugsweise hydraulische Pressen (30) zum Anheben und Absenken von Fertigteilplatten (2) aufweist, sowie
- der Wagen (27) dazu vorgesehen ist, Fertigteilplatten (2) von einem Montageplatz (42) zu einem Einbauort (43) entlang der Brücke (4) zu transportieren und
- der Wagen (27) zusätzlich das Gewicht einer Aufbetonschicht (3) während des Betoniervorgangs sowie während des Erhärtens der Aufbetonschicht (3) aufnimmt und dabei dieses Gewicht in den zumindest einen Brückenlängsträger (5) der Brücke (4) einleitet.

21. Fahrbahnplatte (1) mit untenliegenden Fertigteilplatten (2) und einer darüber angeordneten Aufbetonschicht (3) aus Ortbeton für eine Brücke (4) mit mindestens einem Brückenlängsträger (5), hergestellt mit einem Verfahren nach einem der Ansprüche 1 bis 19 unter Zuhilfenahme eines Wagens (27) nach Anspruch 20.

## Claims

1. A method for producing a roadway plate (1) with underlying prefabricated plates (2) and a superimposed top concrete layer (3) of in-situ concrete for a bridge (4) with at least one bridge longitudinal beam (5), **characterised in that**
-a- support structures (15) are formed on the top side of the at least one bridge longitudinal beam (5),
-b- wherein displacement bearings (24) are mounted at spaced apart upper end points (20) of the support structures (15), and
-c- the displacement bearings (24) are aligned in longitudinal direction of the bridge (4) such that these act as support bearings for displacements only in longitudinal direction of the bridge (4), wherein
-d- a first displacement beam (25) and a second displacement beam (26), each with a beam length, which is greater than twice the distance of adjacent displacement bearings (24) seen in longitudinal direction of the bridge (4), are each displaceably mounted on at least two displacement bearings (24) in longitudinal direction of the bridge (4), wherein
-e- the two displacement beams (25, 26) are mounted such that the centroidal axis of the second displacement beam (26) extends parallel to the centroidal axis of the first displacement beam (25), and the two displacement beams (25, 26) are spaced apart from each other in a sectional plane normal to the longitudinal axis and the two displacement beams (25, 26) are arranged essentially along the same longitudinal section of the bridge (4), wherein
-f- at least two spaced-apart supports (6) are each connected with their lower end points (8) in an essentially vertical position to the first displacement beam (25), and
-g- at least two further spaced-apart supports (6) are each connected with their lower end points (8) in an essentially vertical position to the second displacement beam (26), wherein
-h- cross-beams (9) are attached to the lower end points (7) of the supports (6) in an essentially horizontal position, wherein each cross-beam (9) is fastened, respectively, to a first support (6) connected to the first displacement beam (25) as well to a second support (6) connected to the second displacement beam (26), and
-i- tension members (11) are fastened, respectively, to the cross-beams (9), whereupon
-j- a special frame structure (31) formed as a result of connecting the displacement beams (25, 26), the supports (6) and the cross-beams (9) forms a carriage (27), which is movable in longitudinal direction of the bridge (4) and is moved to an assembly site (42), wherein
-k- at the assembly site (42) prefabricated plates (2) are fastened at the lower end points (13) of the tension members (11) in a super-elevated position, and subsequently
-1- the carriage (27) together with the prefabricated plates (2) is moved to the intended installation site (43) for the prefabricated plates (2), whereupon
-m- the prefabricated plates (2) are lowered to the extent that at least one plate edge (10) of at least one prefabricated plate (2) is supported on a bridge longitudinal beam (5), and
-n- a reinforcement is laid, which is to be arranged in the top concrete layer, and
-o- a top concrete layer (3) of in-situ concrete is applied to the prefabricated plates (2), wherein the upper end points (20) of the support structures (15), in the fitted position, are positioned at the same height or higher than the surface (18) of the built-up layer (3), and
-p- following hardening of the top concrete layer (3) the fastening of the prefabricated plates (2) on the lower end points (13) of the tension members (11) is undone, and finally
-q- the carriage is moved to an assembly site (42) for picking up, as required, further prefabricated plates (2) at this site.

2. The method according to claim 1, **characterised in that**
- at least one support structure (15) is formed from a steel profile (44), and
- the steel profile (44) is rigidly connected to the bridge longitudinal beam (5) in such a way that the centroidal axis of the steel profile (44) extends essentially parallel to the centroidal axes of the supports (6), wherein
- the length of the steel profile (44) is chosen such that the upper end point of the steel profile (44), in the installed position, is positioned at the same height or higher than the surface (18) of the top concrete layer (3), and
- the steel profile (44) is cut off close to the surface (18) of the top concrete layer (3) in order to dismantle the support structure (15).

3. The method according to claim 1, **characterised in that**
- at least one support structure (15) is formed from a concrete prism (22), wherein
- the concrete prism (22) is mounted on the bridge longitudinal beam (5) such that the top side (23) of the concrete prism (22) is arranged at the same height or a little higher than the surface (18) of the top concrete layer (3), wherein the top side (23) of the concrete prism (22) is essentially parallel to the surface (18) of the top concrete layer (3), and
- the concrete prism (22) remains in the top concrete layer (3).

4. The method according to claim 1, **characterised in that**
- at least one support structure (15) is formed from a hollow profile (16) and a steel profile (44), wherein
- the dimensions of the hollow profile (16) are dimensioned such that it is possible to push the steel profile (44) into the hollow profile (16), and
- the hollow profile (16) is rigidly connected to the bridge longitudinal beam such that the centroidal axis of the hollow profile (16) extends approximately parallel to the centroidal axes of the supports (6), wherein
- the length of the hollow profile (16) is chosen such that the upper edge (17) of the hollow profile (16), in the installed position, is positioned at the same height or higher than the surface (18) of the top concrete layer (3), and
- the steel profile (44) is removed and the hollow profile (16) is cut off close to the surface (18) of the top concrete layer (3), in order to dismantle the support structure (15).

5. The method according to one of claims 1 to 4, **characterised in that** the carriage (27) comprises a steel structure which is assembled from elements manufactured in advance at the bridge building site by means of screw connections and/or plug-in connections.

6. The method according to one of claims 1 to 5, **characterised in that** the carriage (27) following completion of the roadway plate (1) is dismantled and re-used, as required, for producing a roadway plate (1) for another bridge (4).

7. The method according to one of claims 1 to 6, **characterised in that** a spatial frame structure (31) of the carriage (27) is produced, at least partly, from framework structures (33).

8. The method according to one of claims 1 to 4, **characterised in that** after fastening the prefabricated plates (2) on the lower end points (13) of the tension members (11) the prefabricated plates (2) are connected to each other by connecting structures (39) arranged in the region of the plate edges (10).

9. The method according to one of claims 1 to 8, **characterised in that** the prefabricated plates (2) are lifted at the assembly site (42) and are lowered at the installation site (43) by means of hydraulic presses (30) mounted on the carriage (27).

10. The method according to one of claims 1 to 8, **characterised in that** the prefabricated plates (2) are lowered at the installation site (43) by twisting the tension members (11) provided with a thread and the nuts attached at the upper end point (12) against each other.

11. The method according to one of claims 1 to 10, **characterised in that** the prefabricated plates (2) are attached to tension members (11) obliquely arranged on the carriage (27), so as to prevent horizontal movements of the prefabricated plates (2) as much as possible while the carriage (27) is being moved.

12. The method according to one of claims 1 to 11, **characterised in that** tension members (11) with high rigidity are used, so as to prevent horizontal movements of the prefabricated plates (2) as much as possible while the carriage (27) is being moved.

13. The method according to one of claims 1 to 9, **characterised in that** the prefabricated plates (2) attached to the carriage (27) using temporary retaining devices (19), so as to prevent horizontal movements of the prefabricated plates (2) as much as possible while the carriage (27) is being moved.

14. The method according to one of claims 1 to 13, **characterised in that** the reinforcement for the top concrete layer (3) is placed onto the prefabricated plates (2) assembled to the tension members (11) at the assembly site (42), and the carriage (27) together with the prefabricated plates (2) including the placed reinforcement for the top concrete layer (3) is moved to the envisaged installation site (43) of the prefabricated plates (2).

15. The method according to one of claims 1 to 14, **characterised in that** the reinforcement for the top concrete layer (3) is laid at least partly over the prefabricated plates (2) at the assembly site (42).

16. The method according to one of claims 1 to 15, **characterised in that** prefabricated plates (2) are used, which have end anchorings (60) and deflecting points (61) for transverse tension members (59) formed on them.

17. The method according to one of claims 1 to 16, **characterised in that** at least one prefabricated plate (2) is supported in a recess (53) arranged in the bridge longitudinal beam (5) made of steel concrete or prestressed concrete.

18. The method according to one of claims 1 to 17, **characterised in that** a tension member (11) is passed through a hole (35) of a prefabricated plate (2) and the tension member (11) is anchored with an anchoring (14) on the underside (56) of the prefabricated plate (2) .

19. The method according to one of claims 1 to 18, **characterised in that** a lower end point (13) of a tension member (11) is anchored in an anchoring (14) arranged within the height of the cross-section of the prefabricated plate (2).

20. A carriage (27) for producing a roadway plate (1) with a method according to one of claims 1 to 19, **characterised in that**
- the carriage (27) comprises two displacement beams (25, 26), at least four supports (6), at least two transverse beams (9) as well as tension members (11), which are joined together to form a spatial frame structure (31), wherein
- each transverse beam (9) is fastened by means of the supports (6) to both displacement beams (25, 26), respectively, and
- the two displacement beams (25, 26) are arranged such that these (25, 26) rest movably supported in longitudinal direction of the bridge (4) on displacement bearings (24) connected to at least one bridge longitudinal beam (5), wherein
- the carriage (27) preferably comprises hydraulic presses (30) for lifting and lowering prefabricated plates (2), and
- the carriage (27) is provided for the purpose of transporting prefabricated plates (2) from an assembly site (42) to an installation site (43) along the bridge (4), and
- the carriage (27) additionally absorbs the weight of a top concrete layer during the concreting process as well as during hardening of the top concrete layer (3) and, in doing so, introduces this weight into the at least one bridge longitudinal beam (5) of the bridge (4).

21. A roadway plate (1) with underlying prefabricated plates (2) and a superimposed top concrete layer (3) of in-situ concrete for a bridge (4) with at least one bridge longitudinal beam (5), produced by means of a method according to one of claims 1 to 19 with the aid of a carriage (27) according to claim 20.

## Revendications

1. Procédé de fabrication d'une dalle de tablier (1), sous laquelle sont situées des dalles préfabriquées (2) et sur laquelle est agencée une couche supérieure de béton (3) faite de béton coulé sur place pour un pont (4) ayant au moins un support longitudinal de pont (5), **caractérisé par le fait que**
- a - sur la face supérieure dudit au moins un support longitudinal de pont (5), sont formées des structures d'appui (15) ;
- b - sur des points d'extrémité supérieurs (20) espacés les uns des autres des structures d'appui (15), sont montés des paliers de lançage (24) ;
- c - les paliers de lançage (24) sont orientés dans la direction longitudinale du pont (4) de telle sorte que ceux-ci agissent comme appui pour des déplacements uniquement dans la direction longitudinale du pont (4) ;
- d - un premier support de lançage (25) et un deuxième support de lançage (26), chacun ayant une longueur de support, laquelle est plus grande que le double de la distance entre des paliers de lançage (24) voisins dans la direction longitudinale du pont (4), sont montés déplaçables dans le sens longitudinal du pont (4), chacun sur au moins deux paliers de lançage (24) ;
- e - les deux supports de lançage (25, 26) sont montés de telle sorte que l'axe de gravité du deuxième support de lançage (26) est parallèle à l'axe de gravité du premier support de lançage (25), et les deux supports de lançage (25, 26) dans un plan en coupe normal à l'axe longitudinal du pont (4) sont espacés l'un de l'autre et les deux supports de lançage (25, 26) sont disposés sensiblement le long de la même section longitudinale du pont (4) ;
- f - au moins deux supports (6) espacés l'un de l'autre sont reliés chacun par leurs points d'extrémité inférieurs (8) en position sensiblement verticale avec le premier support de lançage (25) ; et
- g - au moins deux autres supports (6) espacés l'un de l'autre sont reliés par leurs points d'extrémité inférieurs (8) en position sensiblement verticale avec le deuxième support de lançage (26) ;
- h - sur les points d'extrémité supérieurs (7) des supports (6), sont fixés des supports transversaux (9) en position sensiblement horizontale, chaque support transversal (9) étant fixé respectivement sur un premier support (6) relié au premier support de lançage (25) et sur un deuxième support (6) relié au deuxième support de lançage (26) ; et
- i - des organes de traction (11) sont fixés chacun aux supports transversaux (9), après quoi
- j - une structure de cadre spatiale (31), obtenue par la liaison des supports de lançage (25, 26), des supports (6) et des supports transversaux (9), forme un chariot (27), qui est déplaçable dans la direction longitudinale du pont (4) et est déplacé jusqu'à un site de montage (42) ;
- k - sur le site de montage (42), des dalles préfabriquées (2) sont fixées en position surélevée sur les points d'extrémité inférieurs (13) des organes de traction (11), et ensuite
- l - le chariot (27) avec les dalles préfabriquées (2), est déplacé jusqu'au site d'installation prévu (43) des dalles préfabriquées (2), après quoi
- m - les dalles préfabriquées (2) sont abaissées jusqu'à ce qu'au moins un bord de dalle (10) d'au moins une dalle préfabriquée (2) s'appuie sur un support longitudinal de pont (5) ; et
- n - une armature à disposer dans la couche supérieure de béton (3) est posée ; et
- o - sur les dalles préfabriquées (2), est appliquée une couche supérieure de béton (3) faite de béton coulé sur place, les points d'extrémité supérieurs (20) des structures d'appui (15) en position d'installation se situant à la même hauteur ou plus haut que la surface (18) de la couche supérieure de béton (3) ; et
- p - après le durcissement de la couche supérieure de béton (3), la fixation des dalles préfabriquées (2) sur les points d'extrémité inférieurs (13) des organes de traction (11) est libérée, et enfin
- q - le chariot (27) est déplacé jusqu'à un site de montage (42) afin d'y recevoir, le cas échéant, d'autres dalles préfabriquées (2).

2. Procédé selon la revendication 1, **caractérisé par le fait que**
- au moins une structure d'appui (15) est formée d'un profilé en acier (44) ; et
- le profilé en acier (44) est relié rigidement en flexion avec le support longitudinal de pont (5) de telle sorte que l'axe de gravité du profilé en acier (44) s'étend sensiblement parallèlement à l'axe de gravité des supports (6) ;
- la longueur du profilé en acier (44) est choisie de telle sorte que le point d'extrémité supérieur du profilé en acier (44) se situe, en position d'installation, à la même hauteur ou plus haut que la surface (18) de la couche supérieure de béton (3) ; et
- pour le démontage de la structure d'appui (15), le profilé en acier (44) est coupé près de la surface (18) de la couche supérieure de béton (3).

3. Procédé selon la revendication 1, **caractérisé par le fait que**
- au moins une structure d'appui (15) est formée d'un prisme de béton (22),
- le prisme de béton (22) est monté sur le support longitudinal de pont (5) de telle sorte que la face supérieure (23) du prisme de béton (22) est disposée à la même hauteur ou légèrement plus haut que la surface (18) de la couche supérieure de béton (3), la face supérieure (23) du prisme de béton (22) étant sensiblement parallèle à la surface (18) de la couche supérieure de béton (3) ; et
- le prisme de béton (22) reste dans la couche supérieure de béton (3).

4. Procédé selon la revendication 1, **caractérisé par le fait que**
- au moins une structure d'appui (15) est formée d'un profilé creux (16) et d'un profilé en acier (44) ;
- les dimensions du profilé creux (16) sont mesurées de telle sorte que l'introduction du profilé en acier (44) dans le profilé creux (16) est permise ; et
- le profilé creux (16) est relié rigidement en flexion avec le support longitudinal de pont de telle sorte que l'axe de gravité du profilé creux (16) s'étend approximativement parallèlement aux axes de gravité des supports (6) ;
- la longueur du profilé creux (16) est choisie de telle sorte que le bord supérieur (17) du profilé creux (16), en position d'installation, se situe à la même hauteur ou plus haut que la surface (18) de la couche supérieure de béton (3) ; et
- pour le démontage de la structure d'appui (15), le profilé en acier (44) est retiré et le profilé creux (16) est coupé au voisinage de la surface (18) de la couche supérieure de béton (3).

5. Procédé selon l'une des revendications 1 à 4, **caractérisé par le fait que** le chariot (27) comporte une structure en acier, qui se compose d'éléments fabriqués au préalable sur le chantier de construction de pont au moyen de liaisons par vis et/ou par emboîtement.

6. Procédé selon l'une des revendications 1 à 5, **caractérisé par le fait que** le chariot (27) est démonté après achèvement de la dalle de tablier (1) et le cas échéant est réutilisé pour la fabrication d'une dalle de tablier (1) dans le cas d'un autre pont (4).

7. Procédé selon l'une des revendications 1 à 6, **caractérisé par le fait qu'**une structure de cadre spatiale (31) du chariot (27) est au moins partiellement constituée de structures de charpente (33).

8. Procédé selon l'une des revendications 1 à 4, **caractérisé par le fait qu'**après la fixation des dalles préfabriquées (2) sur les points d'extrémité inférieurs (13) des organes de traction (11), les dalles préfabriquées (2) sont reliées les unes aux autres par des structures de liaison (39) disposées dans la région des bords de dalle (10) .

9. Procédé selon l'une des revendications 1 à 8, **caractérisé par le fait que** les dalles préfabriquées (2) sont élevées sur le site de montage (42) au moyen de presses hydrauliques (30) montées sur le chariot (27) et sont abaissées sur le site d'installation (43).

10. Procédé selon l'une des revendications 1 à 8, **caractérisé par le fait que** les dalles préfabriquées (2) sont abaissées sur le site d'installation (43) par une rotation mutuelle des organes de traction (11) dotés d'un filetage et des écrous fixés sur le point d'extrémité supérieur (12).

11. Procédé selon l'une des revendications 1 à 10, **caractérisé par le fait que** les dalles préfabriquées (2) sont fixées sur des organes de traction (11) disposés obliquement sur le chariot (27), ce par quoi des mouvements horizontaux des dalles préfabriquées (2) sont évités autant que possible pendant le déplacement du chariot (27).

12. Procédé selon l'une des revendications 1 à 11, **caractérisé par le fait que** des organes de traction (11) ayant une rigidité en flexion élevée sont utilisés, ce par quoi des mouvements horizontaux des dalles préfabriquées (2) sont évités autant que possible pendant le déplacement du chariot (27).

13. Procédé selon l'une des revendications 1 à 9, **caractérisé par le fait que** les dalles préfabriquées (2) sont fixées sur le chariot (27) à l'aide de dispositifs de retenue temporaires (19), ce par quoi des mouvements horizontaux des dalles préfabriquées (2) sont évités autant que possible pendant le déplacement du chariot (27).

14. Procédé selon l'une des revendications 1 à 13, **caractérisé par le fait que** l'armature pour la couche supérieure de béton (3) est posée sur le site de montage (42) sur les dalles préfabriquées (2) montées sur les organes de traction (11), et le chariot (27), avec les dalles préfabriquées (2) y compris l'armature posée pour la couche supérieure de béton (3), est déplacé jusqu'au site d'installation prévu (43) des dalles préfabriquées (2).

15. Procédé selon l'une des revendications 1 à 14, **caractérisé par le fait que** l'armature pour la couche supérieure de béton (3) est posée sur le site de montage (42) au moins partiellement sur les dalles préfabriquées (2) .

16. Procédé selon l'une des revendications 1 à 15, **caractérisé par le fait que** sont utilisées des dalles préfabriquées (2) sur lesquelles des ancrages d'extrémité (60) et des points de déviation (61) sont formés pour des organes de serrage transversaux (59).

17. Procédé selon l'une des revendications 1 à 16, **caractérisé par le fait qu'**au moins une dalle préfabriquée (2) est en appui dans un évidement (53) disposé dans un support longitudinal de pont (5) en béton armé ou en béton précontraint.

18. Procédé selon l'une des revendications 1 à 17, **caractérisé par le fait qu'**un organe de traction (11) est amené à traverser un trou (35) d'une dalle préfabriquée (2), et l'organe de traction (11) est ancré par un ancrage (14) sur la face inférieure (56) de la dalle préfabriquée (2) .

19. Procédé selon l'une des revendications 1 à 18, **caractérisé par le fait qu'**un point d'extrémité inférieur (13) d'un organe de traction (11) est ancré dans un ancrage (14) disposé à l'intérieur de la hauteur de section transversale de la dalle préfabriquée (2).

20. Chariot (27) pour la fabrication d'une dalle de tablier (1) par un procédé selon l'une des revendications 1 à 19,
**caractérisé par le fait que**
- le chariot (27) comporte deux supports de lançage (25, 26), au moins quatre supports (6), au moins deux supports traversaux (9) ainsi que des organes de traction (11), qui sont assemblés pour former une structure de cadre spatiale (31) ;
- chaque support transversal (9) est fixé au moyen des supports (6) respectivement sur les deux supports de lançage (25, 26) ; et
- les deux supports de lançage (25, 26) sont disposés de telle sorte que ceux-ci (25, 26) s'appuient, de manière déplaçable dans la direction longitudinale du pont (4), sur des paliers de lançage (24) reliés audit au moins un support longitudinal de pont (5) ;
- le chariot (27) présente, de préférence, des presses hydrauliques (30) pour élever et abaisser des dalles préfabriquées (2) ; et
- le chariot (27) est prévu pour transporter des dalles préfabriquées (2) d'un site de montage (42) à un site d'installation (43) le long du pont (4) ; et
- le chariot (27) reçoit en plus le poids d'une couche supérieure de béton (3) pendant le bétonnage ainsi que pendant le durcissement de la couche supérieure de béton (3) et à cette occasion introduit ce poids dans ledit au moins un support longitudinal de pont (5) du pont (4).

21. Dalle de tablier (1) sous laquelle sont situées des dalles préfabriquées (2) et sur laquelle est agencée une couche supérieure de béton (3) en béton coulé sur place pour un pont (4) avec au moins un support longitudinal de pont (5), fabriquée par un procédé selon l'une des revendications 1 à 19 à l'aide d'un chariot (27) selon la revendication 20.
